# EUROPÄISCHE PATENTANMELDUNG

(11) **EP 0 558 457 A1**
(43) Veröffentlichungstag der Anmeldung: **01.09.1993**
(21) Anmeldenummer: 93810130.0
(22) Anmeldetag: 24.02.1993
(51) Int. Cl.: E04B 9/00, E04F 13/08

(54) **Schallabsorbierendes Element für die Raumgestaltung**

(30) Priorität: 28.02.1992 CH 627/92
(71) Anmelder: Lignoform Benken GmbH, CH-8717 Benken (CH)
(72) Erfinder: Birker, Otto, CH-8700 Küsnacht (CH)
(74) Vertreter: Groner, Manfred

(57) **Zusammenfassung**

Das Element (6) weist ein Profil (7) mit Abkantungen (9) auf, an denen eine mit Löcher versehene Platte (13) lösbar befestigt ist. Die Abkantungen (9) weisen Ausstanzungen (8) zum Einhängen des Elementes an einer Unterkonstruktion auf. Die Platte (13) ist beispielsweise aus Holz hergestellt und weist parallele Nuten (15,16) auf, die an den Kreuzungsstellen Durchbrüche bilden. Infolge der Materialverschiedenheit zwischen der Platte (13) und dem Profil (7) wird eine bessere Schallabsorbtionsfähigkeit im Tieftonbereich erreicht. Das Profil (7) kann sehr einfach maschinell hergestellt werden und erlaubt infolge ihrer hohen Stabilität die Herstellung vergleichsweise grosser Elemente bei dennoch geringem Gewicht.

## Beschreibung

Die Erfindung betrifft ein schallabsorbierendes Element für die Raumgestaltung, mit einer schallabsorbierende Durchgangslöcher aufweisenden Platte und mit einer Halterung zur Befestigung der Platte an einer Gebäudewand, insbesondere einer Decke.

Ein bekanntes Element dieser Art weist eine schallabsorbierende Platte gemäss der EP-A-0 388 355 auf. Diese Platte ist insbesondere eine furnierte Spannplatte und weist auf beiden Seiten parallele Nuten auf. Die Kreuzungspunkte der Nuten bilden Löcher, durch welche nach dem Helmholtz-Effekt schallabsorbiert wird. Die Platte weist insbesondere im Bereich der meist besonders störenden hohen Frequenzen gute akustische Eigenschaften auf. Diese Platten wurden bisher mit einem Holzrahmen an einer Gebäudewand befestigt. Es wurden hier jeweils zwei Platten im Abstand zueinander zusammengefasst. Der Hohlraum zwischen den Platten wurde in der Regel mit wärmedämmendem Material, beispielsweise Glaswolle oder Steinwolle ausgefüllt. Bei diesen im wesentlichen aus zwei Platten und einem Holzrahmen bestehenden Element besteht insbesondere die Schwierigkeit, dass es bei vertretbarem Gewicht aus Stabilitätsgründen nur kleinformatig herstellbar ist. Bei einer Länge von beispielsweise 3 m, die besonders geeignet wäre, hätte das Element ein Gewicht bei dem es nur mit Mühe an einer Decke montiert werden könnte.

Der Erfindung liegt die Aufgabe zugrunde, ein Element der genannten Art zu schaffen, das in grösserem Format, beispielsweise einer Länge von 3 m, herstellbar ist und das bei wesentlich grösserer Stabilität leichter ist und das trotzdem kostengünstig hergestellt werden kann. Die Aufgabe ist durch die Erfindung gemäss Anspruch 1 gelöst.

Beim erfindungsgemässen Element ist die Halterung durch ein Profil gebildet, an welchem die Platte befestigt ist. Das Profil weist Mittel zu seiner Befestigung an einer Gebäudewand auf. Die schallabsorbierende Platte wird somit mittels eines Profils an einer Gebäudewand befestigt. Solche Profile können in bekannter Weise maschinell mit hoher Präzision und sehr kostengünstig hergestellt werden. Die Abkantungen verleihen der Kassette bei geringem Gewicht eine hohe Stabilität.

Das Profil ist nach einer Weiterbildung der Erfindung aus Metallblech hergestellt. Solche Profilbleche sind an sich bekannt. Beim erfindungsgemässen Element wurde nun überraschend festgestellt, dass im Tieftonbereich eine bessere Absorptionsfähigkeit erreicht werden kann. Massgebend dazu dürften die unterschiedlichen Eigenfrequenzen sein, welche das Profilblech und die Holzplatte aufweisen. Zudem ist das erfindungsgemässe Element dann, wenn das Profil aus Metallblech hergestellt ist, in hohem Masse feuerhemmend und feuerbeständig, was beim vorbekannten Element gar nicht der Fall war.

Das erfindungsgemässe Element kann bei seiner Montage sehr einfach an einem gängigen unsichtbaren Tragprofil eingehängt werden. Hierbei kann die Platte bei einer Deckenverkleidung unten, das heisst sichtbar, oder verdeckt angeordnet werden. Im zweiten Fall ist dann das Profil sichtbar. Mit demselben Element kann somit eine Holz- oder eine Metallverkleidung oder eine gemischte Verkleidung erstellt werden, ohne dass spezielle Befestigungsmittel oder andere Befestigungsarten notwendig sind.

Die Platte kann lösbar auf die Abkantungen des Profils aufgeschoben sein, was ein einfaches Auswechseln oder eine Reparatur der Platte ermöglicht.

Weitere vorteilhafte Merkmale ergeben sich aus der nachfolgenden Beschreibung und der Zeichnung. Ein Ausführungsbeispiel der Erfindung wird nachfolgend anhand der Zeichnung näher erläutert. Es zeigen:
- Fig. 1: eine perspektivische Ansicht eines erfindungsgemässen Elementes,
- Fig. 2: teilweise im Schnitt einen Abschnitt einer Deckenverkleidung, und
- Fig. 3: ein Abschnitt des Elementes gemäss Fig. 1.

Die Fig. 1 zeigt ein schallabsorbierendes Element 6, das aus einem Profil 7, einer ebenen schallabsorbierenden Platte 13 und einer zwischen diesen angeordneten Wärmeisolationsmatte 17 besteht. Das Profil 7 ist vorzugsweise aus Metallblech hergestellt und besitzt eine ebene Frontseite 12 und parallele seitliche Abkantungen 9 sowie Abkantungen 10. Das Profil 7 ist vorzugsweise rechteckig mit einer Länge von beispielsweise 3 m ausgebildet. Die Breite der beiden Abkantungen 9 beträgt beispielsweise 4 cm, kann aber in einem weiten Bereich an die jeweiligen Isolationsanforderungen angepasst werden. Ein solches Profil 7 kann maschinell mit Abkantpressen sehr einfach und dennoch mit sehr kleinen Masstoleranzen hergestellt werden. Auch bei geringer Materialstärke wird durch die Abkantungen 9 und 10 eine sehr gute Stabilität erreicht.

Die Platte 13 weist sich kreuzende V-förmige Nuten 15 und 16 auf. Die Tiefen der Nuten 15 und 16 sind so gewählt, dass an den Schnittstellen die Platte durchbrochen ist. Die Herstellung und die Eigenschaften einer solchen Platte 13 sind in der EP-A-0 388 355 beschrieben. Die Platte 13 kann jedoch auch eine übliche Lochplatte sein. Die Platte 13 sollte jedoch aus einem spezifisch leichten Werkstoff, beispielsweise Holz oder einem geeigneten Kunststoff hergestellt sein. Dadurch wird erreicht, dass die Platte 13 und das Profil 7 unterschiedliche Eigenfrequenzen aufweisen und damit eine gute Absorptionsfähigkeit erreicht wird.

Die Platte 13 weist auf der Rückseite zwei parallele, im Querschnit L-förmige Leisten 14 auf, die an der Platte 13 befestigt sind und mit denen die Platte 13 lösbar mit dem Profil 7 verbunden ist. Wie aus Fig. 1 ersichtlich, weisen dazu die Abkantungen 9 jeweils einen Rückbug 19 auf, welche die Leisten 14 hintergreifen. Die Platte 13 kann mit den Leisten 14 in Längsrichtung der Abkantungen 9 verschoben und damit vom Profil 7 getrennt werden. Die Schicht 17 besteht beispielsweise aus Steinwolle oder Glaswolle und ist in der Regel durch Klemmung zwischen der Platte 13 und dem Profil 7 hinreichend fixiert.

Die Befestigung des Elementes 6 an einer Deckenwand 1 kann beispielsweise gemäss Fig. 2 erfolgen. Auf einer an der Decke 1 befestigten Holzunterlage 2 sind mittels Holzschrauben 4 und Klemmblechen 3 ein im Querschnitt H-förmiges Tragprofil befestigt. Das Tragprofil 5 greift wie ersichtlich in Ausstanzungen 8 benachbarter Elemente 6 ein. Die Elemente 6 sind somit lösbar an Tragprofilen 5 aufgehängt. Bei der Ausführung nach Fig. 2 sind die Platten 13 unten und somit sichtbar angeordnet, während die Profile 7 verdeckt sind. Die Elemente 6 können aber ohne weiteres auch so eingehängt werden, dass die Platten 13 oben und damit verdeckt sind. Die Höhe der Deckenkonstruktion kann auch grösser gewählt werden, so dass der Zwischenraum zwischen der Deckenwand 1 und den Elementen 6 für das Verlegen von Kabeln, Rohren und dergleichen genutzt werden kann. Hierbei besteht ein wesentlicher Vorteil des erfindungsgemässen Elementes 6 darin, dass die Einzelelemente leicht ausgewechselt werden können und diese feuerhemmend sind. Durch die hohe Schalldämmung der Elemente 6 können sonst übliche Abschottungen im Zwischenraum zwischen der Gebäudewand 1 und den Elementen 6 wegfallen. Durch die hohe Massgenauigkeit der Kassetten 7 lassen sich Zwischenräume zwischen den Elementen 6 weitgehend vermeiden, so dass unschöne Schattenfugen und eine Schallübertragung durch Zwischenräume vermieden werden können.

Die Ausstanzungen 8 können aus akustischen oder statischen Gründen durch am Profil 7 angebrachte Laschen oder dergleichen (hier nicht gezeigt) ersetzt sein. Die Abkantungen 9 sind in diesem Fall nicht durch Ausstanzungen geschwächt bzw. für Schall stellenweise durchgängig, was bei bestimmten Anwendungen von Bedeutung sein kann.

Das Profil 7 ist vorzugsweise ein C-Profil, wobei die Abkantungen 10 fehlen können. Vorzugsweise ist das Profil 7 aus Metallblech, jedoch sind auch andere Werkstoffe denkbar, aus denen dünne Platten oder Folien herstellbar sind und die bei vergleichsweise geringem Gewicht eine hohe Stabilität besitzen.

## Patentansprüche

1. Schallabsorbierendes Element für die Raumgestaltung, mit einer schallabsorbierende Löcher (18) aufweisenden Platte (13) und mit einer Halterung (7) zur Befestigung der Platte an einer Gebäudewand (1), insbesondere an einer Decke, dadurch gekennzeichnet, dass die Halterung (7) ein Profil (7) ist, an dem die Platte (13) befestigt ist, wobei das Profil (7) Mittel (8) zu seiner Befestigung an der Gebäudewand (1) aufweist, oder solche Mittel am Profil (7) angebracht sind.

2. Element nach Anspruch 1, dadurch gekennzeichnet, dass das Profil (7) aus einem Werkstoff hergestellt ist, der ein höheres spezifisches Gewicht als der Werkstoff der Platte (13) aufweist.

3. Element nach Anspruch 1 oder 2, dadurch gekennzeichnet, dass das Profil (7) aus Metall und die Platte (13) aus Holz hergestellt sind.

4. Element nach einem der Ansprüche 1 bis 3, dadurch gekennzeichnet, dass die Abkantungen (9) Ausstanzungen (8) zum Einhängen des Elementes an einem Träger (5) aufweisen.

5. Element nach einem der Ansprüche 1 bis 4, dadurch gekennzeichnet, dass die Abkantungen (9) jeweils einen Rückbug (19) aufweisen, auf welchen die Platte (13) in Längsrichtung der Abkantungen (9) lösbar aufgeschoben ist.

6. Element nach Anspruch 5, dadurch gekennzeichnet, dass auf der Rückseite der Platte (13) zwei parallel zueinander verlaufende Leisten (14) angebracht sind, welche die Abkantungen (9) hintergreifen.

7. Element nach einem der Ansprüche 1 bis 6, dadurch gekennzeichnet, dass zwischen die Platte (13) und das Profil (7) eine wärmeisolierende Matte (17) eingesetzt ist.
